# EUROPÄISCHE PATENTSCHRIFT

(11) **EP 2 468 142 B1**
(45) Veröffentlichungstag und Bekanntmachung des Hinweises auf die Patenterteilung: **27.03.2013**
(21) Anmeldenummer: 11194996.2
(22) Anmeldetag: 21.12.2011
(51) Int. Cl.: A47C 23/00, A47C 23/05

(54) **Boxspringbett**
Box-spring bed
Lit à sommier tapissier

(30) Priorität: 23.12.2010 DE 202010013209 U
(43) Veröffentlichungstag der Anmeldung: 27.06.2012
(73) Patentinhaber: Froli Kunststoffwerk Heinrich Fromme, Inh. Margret Fromme-Ruthmann e. Kfr., 33758 Schloß Holte-Stukenbrock (DE)
(72) Erfinder: Fromme-Ruthmann, Margret, 33785 Schloss Holte-Stukenbrock (DE)
(74) Vertreter: Bittner, Thomas L.

(56) Entgegenhaltungen:
- US-A- 4 726 083
- US-A1- 2010 115 697
- US-B1- 7 051 388
- US-B1- 7 328 471

## Beschreibung

Die Erfindung betrifft ein Boxspringbett.

### Hintergrund der Erfindung

Derartige Betten bilden ein stabiles Schlafsystem, bei dem auf einem Boxspring-Unterteil, welches stoff- oder lederbezogen sein kann, eine passende Matratze aufliegt. Boxspring-Unterteil und Matratze haben üblicherweise eine im Wesentlichen gleiche Größe und bilden zusammen eine optische Einheit. Es können weitere Komponenten vorgesehen sein, beispielsweise eine separate Matratzenauflage, wodurch der Liegekomfort erhöht wird. In dem Boxspring-Unterteil sind Federelemente aufgenommen, die ein Federungssystem bilden.

Ein Boxspringbett ist beispielsweise aus dem Dokument DE 20 2007 006 529 U1 bekannt.

Aus dem Dokument US 7,328,471 B1 ist eine Anordnung bekannt, bei der ein Boxspring-Unterteil zweiteilig aufgebaut ist. Auf dem Boxspring-Unterteil ist eine Matratze angeordnet. Im Bereich der Matratzenauflagefläche ist das Boxspring-Unterteil mit einer Antirutsch-Beschichtung versehen, um ein Verrutschen der Matratze hierauf zu behindern.

Aus dem Dokument US 2010/0115697 A1 ist ein Boxspringbett bekannt, bei dem eine aufliegende Matratze lösbar an einem Boxspring-Unterteil befestigt ist. Die lösbare Verbindung ist mit Hilfe eines entlang des Umfangs der Matratze durchgehend verlaufenden Reißverschlusses hergestellt.

### Zusammenfassung der Erfindung

Aufgabe der Erfindung ist es, ein Boxspringbett anzugeben, bei dem der Nutzungskomfort verbessert ist.

Diese Aufgabe wird erfindungsgemäß durch ein Boxspringbett nach dem unabhängigen Anspruch 1 gelöst. Vorteilhafte Ausgestaltungen der Erfindung sind Gegenstand von abhängigen Unteransprüchen.

Die Erfindung umfasst den Gedanken eines Boxspringbettes mit einem Boxspring-Unterteil und einer Matratze, die auf dem Boxspring-Unterteil angeordnet ist, wobei das Boxspring-Unterteil und die Matratze mittels einer lösbaren Verbindung verbunden sind, die längs einander zugeordneter Kantenbereiche des Boxspring-Unterteils und der Matratze in den zugeordneten Kantenbereichen oder benachbart hierzu umlaufend durchgehend oder unterbrochen gebildet ist.

Mit Hilfe der lösbaren Verbindung zwischen Boxspring-Unterteil und Matratze wird bei der Benutzung des Bettes ein unbeabsichtigtes Verschieben von Boxspring-Unterteil und Matratze relativ zueinander unterbunden. Insgesamt ist die Lage von Boxspring-Unterteil und Matratze zueinander stabilisiert. Andererseits erlaubt es die lösbare Verbindung, Matratze und Boxspring-Unterteil bei Bedarf voneinander zu lösen, beispielsweise zur Reinigung oder zum Transport.

Die Ausbildung der lösbaren Verbindung längs der einander zugeordneten Kantenbereiche unterstützt eine leichte Zugänglichkeit. Um den Liegekomfort zu unterstützen, kann vorgesehen sein, den Bereich zwischen Matratze und Boxspring-Unterteil unterhalb der mittleren Auflagefläche des Bettes frei von Fixierungen zwischen Boxspring-Unterteil und Matratze auszubilden.

Das Boxspring-Unterteil weist ein verstellbares Kopf- und / oder ein verstellbares Fußteil auf, und die lösbare Verbindung ist zumindest in einem Knickbereich der Matratze unterbrochen. Die Verstellbarkeit von Kopf- und / oder Fußteil ist beispielsweise mittels Schwenken ermöglicht, wobei das Kopf- / Fußteil üblicherweise in mehreren Schwenkstellung fixierbar ist, beispielsweise mittels eines zugeordneten Rastmechanismus.

Bevorzugt verläuft die lösbare Verbindung im Wesentlichen parallel längs der einander zugeordneten Kantenbereiche.

Eine bevorzugte Weiterbildung der Erfindung sieht vor, dass die lösbare Verbindung mit Hilfe eines oder mehrerer Reißverschlüsse gebildet ist, die sich längs der einander zugeordneten Kantenbereiche erstrecken. Die Reißverschlüsse können sich längs der seitlichen Kantenbereiche und / oder längs der stirnseitigen Kantenbereiche des Boxspringbettes erstrecken.

Bei einer zweckmäßigen Ausgestaltung der Erfindung kann vorgesehen sein, dass bei einem oder mehreren der Reißverschlüsse, die sich entlang von Längsseiten des Boxspring-Unterteils und der Matratze erstrecken, ein Reißverschlussanfangsteil für einen Reißverschluss in der oberen Betthälfte proximal zur oberen Bettstirnseite und / oder für einen Reißverschluss in der unteren Betthälfte proximal zur unteren Bettstirnseite angeordnet ist. Bei dieser Ausführungsform ist das Reißverschlussanfangsteil, also der Teil des Reißverschlusses, von dem aus dieser geöffnet wird, auf der der jeweiligen Stirnseite des Boxspringbettes zugeordneten Seite des Reißverschlusses gebildet. Der Reißverschluss ist also von der Stirnseite her zur Bettmitte hin zu öffnen.

Eine vorteilhafte Ausführungsform der Erfindung sieht vor, dass die lösbare Verbindung in Bezug auf die einander zugeordneten Kantenbereiche innen liegend und verdeckt gebildet ist. Die innen liegende Anordnung der lösbaren Verbindung bedeutet, dass diese von außen nicht einsehbar ist, wenn Boxspringunterteil und Matratze aufeinander liegen. Bevorzugt verläuft die lösbare Verbindung in einem Abstand von etwa 1 cm bis etwa 5 cm zum nächstliegenden Kantenbereich.

Bevorzugt sieht eine Fortbildung der Erfindung vor, dass die lösbare Verbindung im Bereich der oberen und / oder der unteren Bettstirnseite unterbrochen ist. Bei dieser Ausführungsform können die Bereiche der oberen und / oder der unteren Bettstirnseite vollständig frei von der lösbaren Verbindung.

Bei einer vorteilhaften Ausgestaltung der Erfindung kann vorgesehen sein, dass die einander zugeordneten Kantenbereiche horizontal versetzt zueinander angeordnet sind. Der horizontale Versatz der zugeordneten Kantenbereiche führt dazu, dass beispielsweise die Matratze seitlich über das Boxspring-Unterteil übersteht. Bei dieser Ausgestaltung bedeutet die innen liegende Anordnung der lösbaren Verbindung, dass diese in einem Bereich angeordnet ist, in welchem einander zugeordnete Oberflächen des Boxspring-Unterteils und der Matzratze aufeinander liegen. Die lösbare Verbindung ist also in einem nicht überstehenden Bereich von Matratze oder Boxspring-Unterteil hergestellt.

Eine bevorzugte Weiterbildung der Erfindung sieht vor, dass am Boxspring-Unterteil eine Deckhülle mittels einer Reißverschlussverbindung an einem Rahmenteil befestigt ist. Die Reißverschlussverbindung, welche zusätzlich zur lösbaren Verbindung zwischen Matratze oder Boxspring-Unterteil vorgesehen sein kann, kann umlaufend durchgehend ausgeführt sein. In dem Boxspring-Unterteil sind Federelemente aufgenommen, die ein Federsystem bilden. Die Reißverschlussverbindung ermöglicht es nun, das Federsystem mit Hilfe der Deckhülle abzudecken. Gleichzeitig ist mittels Öffnen der Reißverschlussverbindung bei Bedarf ein Zugriff auf die Federelemente gegeben.

### Beschreibung bevorzugter Ausführungsbeispiele

Die Erfindung wird im Folgenden anhand von bevorzugten Ausführungsbeispielen unter Bezugnahme auf Figuren einer Zeichnung näher erläutert. Hierbei zeigen:
- Fig. 1: eine schematische Darstellung eines Boxspringbettes,
- Fig. 2: eine schematische Darstellung des Boxspringbettes aus Fig. 1, wobei ein Kopfteil und ein Fußteil angekippt sind,
- Fig. 3: eine schematische Detaildarstellung des Boxspringbettes aus Fig. 1 und
- Fig. 4: eine schematische Darstellung eines Abschnitts eines Boxspringbett-Unterteils.

Fig. 1 zeigt eine schematische Darstellung eines Boxspringbettes mit einem Boxspring-Unterteil 1 und einer hierauf aufliegenden Matratze 2 sowie einer Matratzenauflage 3, die auf der Matratze 2 aufliegt.

Aus Fig. 2 ergibt sich, dass bei dem dargestellten Ausführungsbeispiel des Boxspringbettes ein Kopfteil 4 sowie ein Fußteil 5 höhenverstellbar sind, indem das Kopfteil 4 und das Fußteil 5 geschwenkt werden können. Das Verstellen ist mit Hilfe einer Bedieneinrichtung 6 steuerbar.

Fig. 3 zeigt eine schematische Detaildarstellung des Boxspringbettes aus den Fig. 1 und 2. Die Matratze 2 und das Boxspring-Unterteil 1 sind mit Hilfe einer mittels eines Reißverschlusses 7 ausgeführten lösbaren Verbindung miteinander verbunden. Ein Anfangsteil 8 des Reißverschlusses 7 ist proximal zur unteren Bettstirnseite 9 angeordnet. Der Reißverschluss 7 verläuft längs zugeordneter Kantenbereiche 10, 11 des Boxspring-Unterteils 1 und der Matratze 2. Bezüglich der von Kanten 12, 13 der einander zugeordneten Kantenbereiche 10, 11 ist der Reißverschluss 7 innen liegend angeordnet, also in einem Bereich, in welchem eine Deckfläche 14 des Boxspring-Unterteils 1 und eine Bodenfläche 15 der Matratze 2 aufeinander liegen.

Fig. 4 zeigt eine schematische Darstellung des Boxspring-Unterteils 1 für ein Boxspringbett, bei dem eine Verstellbarkeit von Kopf- und / oder Fußteil nicht vorgesehen ist. In einem Rahmenteil 20 des Boxspring-Unterteils 1 sind Federelemente 21 aufgenommen, die ein Federsystem bilden. Deckseitig ist das Rahmenteil 20 mittels einer Deckhülle 22 aus einem Stoffmaterial verschlossen, die mit Hilfe einer Reißverschlussverbindung 23 am Rahmenteil 20 umlaufend befestigt ist.

Die in der vorstehenden Beschreibung, den Ansprüchen und der Zeichnung offenbarten Merkmale der Erfindung können sowohl einzeln als auch in beliebiger Kombination für die Verwirklichung der Erfindung in ihren verschiedenen Ausführungen von Bedeutung sein.

## Patentansprüche

1. Boxspringbett, mit:
- einem Boxspring-Unterteil (1) und
- einer Matratze (2), die auf dem Boxspring-Unterteil (1) angeordnet ist,
wobei das Boxspring-Unterteil (1) ein verstellbares Kopf- und / oder ein verstellbares Fußteil (4, 5) aufweist und wobei das Boxspring-Unterteil (1) und die Matratze (2) mittels einer lösbaren Verbindung (7) verbunden sind, **dadurch gekennzeichnet, dass** die lösbare Verbindung (7) längs einander zugeordneter Kantenbereiche (10, 11) des Boxspring-Unterteils (1) und der Matratze (2) in den zugeordneten Kantenbereichen (10, 11) umlaufend unterbrochen gebildet ist und hierbei zumindest in einem Knickbereich der Matratze (2) unterbrochen ist.

2. Boxspringbett nach Anspruch 1, **dadurch gekennzeichnet, dass** die lösbare Verbindung (7) mit Hilfe eines oder mehrerer Reißverschlüsse gebildet ist, die sich längs der einander zugeordneten Kantenbereiche erstrecken.

3. Boxspringbett nach Anspruch 2, **dadurch gekennzeichnet, dass** bei einem oder mehreren der Reißverschlüsse, die sich entlang von Längsseiten des Boxspring-Unterteils (1) und der Matratze (2) erstrecken, ein Reißverschlussanfangsteil (8) für einen Reißverschluss in der oberen Betthälfte proximal zur oberen Bettstirnseite und / oder für einen Reißverschluss in der unteren Betthälfte proximal zur unteren Bettstirnseite angeordnet ist.

4. Boxspringbett nach mindestens einem der vorangehenden Ansprüche, dadurch g e - **kennzeichnet**, dass die lösbare Verbindung (7) in Bezug auf die einander zugeordneten Kantenbereiche (10, 11) innen liegend und verdeckt gebildet ist.

5. Boxspringbett nach mindestens einem der vorangehenden Ansprüche, **dadurch gekennzeichnet, dass** die lösbare Verbindung (7) im Bereich der oberen und / oder der unteren Bettstirnseite unterbrochen ist.

6. Boxspringbett nach mindestens einem der vorangehenden Ansprüche, **dadurch gekennzeichnet, dass** die einander zugeordneten Kantenbereiche (10, 11) horizontal versetzt zueinander angeordnet sind.

7. Boxspringbett nach mindestens einem der Ansprüche 1 bis 6, **dadurch gekennzeichnet, dass** am Boxspring-Unterteil (1) eine Deckhülle (22) mittels einer Reißverschlussverbindung (23) an einem Rahmenteil (20) befestigt ist.

## Claims

1. Box spring bed, comprising:
- box spring lower part (1) and
- a mattress (2), which is arranged on the box spring lower part (1),
wherein the box spring lower part (1) comprises an adjustable head and/or an adjustable foot part (4, 5) and wherein the box spring lower part (1) and the mattress (2) are connected by means of a detachable connection (7), **characterized in that** the detachable connection (7) is formed along edge regions (10, 11) of the box spring lower part (1) and the mattress (2) associated with one another in a circumferentially interrupted manner in the associated edge regions (10, 11) and here is interrupted at least in a bend region of the mattress (2).

2. The box spring bed according to claim 1, **characterized in that** the detachable connection (7) is formed with the aid of one or more zip fasteners which extend along the edge regions associated with one another.

3. The box spring bed according to claim 2, **characterized in that** in one or more of the zip fasteners which extend along longitudinal sides of the box spring lower part (1) and the mattress (2), a zip fastener initial part (8) for a zip fastener is disposed proximally to the upper bed end and/or for a zip fastener in the lower bed half proximally to the lower bed end.

4. The box spring bed according to at least one of the preceding claims, **characterized in that** the detachable connection (7) is formed to lie inside and concealed in relation to the edge regions (10, 11) associated with one another.

5. The box spring bed according to at least one of the preceding claims, **characterized in that** the detachable connection (7) is interrupted in the region of the upper and/or the lower bed end.

6. The box spring bed according to at least one of the preceding claims, **characterized in that** the edge regions (10, 11) associated with one another are disposed horizontally offset to one another.

7. The box spring bed according to at least one of claims 1 to 6, **characterized in that** on the box spring lower part (1) a covering (22) is fastened by means of a zip fastener connection (23) on a frame part (20).

## Revendications

1. Lit Boxspring avec :
- un sommier Boxspring (1) et
- un matelas (2), qui est disposé sur le sommier Boxspring (1),
le sommier Boxspring (1) comportant une partie tête ajustable et/ou une partie pieds (4, 5) ajustable et le sommier Boxspring (1) et le matelas (2) étant reliés par une liaison (7) amovible, **caractérisé en ce que** la liaison (7) amovible est réalisée en étant interrompue dans les zones de bordure associées (10, 11) en périphérie, le long de zones de bordure (10, 11) mutuellement associées du sommier Boxspring (1) et du matelas (2) et à cet effet est interrompue au moins dans une zone de courbure du matelas (2).

2. Lit Boxspring selon la revendication 1, **caractérisé en ce que** la liaison amovible (7) est créée à l'aide d'une ou de plusieurs fermetures à glissière, qui s'étendent le long des zones de bordure mutuellement associées.

3. Lit Boxspring selon la revendication 2, **caractérisé en ce que** sur une ou sur plusieurs fermetures à glissière qui s'étendent le long de côtés longitudinaux du sommier Boxspring (1) et du matelas (2), une partie de début de fermeture à glissière (8) pour une fermeture à glissière dans la moitié supérieure du lit, est disposée de manière proximale à la face frontale supérieure du lit et/ou pour une fermeture à glissière dans la moitié inférieure du lit, de manière proximale à la face frontale inférieure du lit.

4. Lit Boxspring selon au moins l'une quelconque des revendications précédentes, **caractérisé en ce que** la liaison amovible (7) est conçue en disposition intérieure et recouverte par rapport aux zones de bordure (10, 11) mutuellement associées.

5. Lit Boxspring selon au moins l'une quelconque des revendications précédentes, **caractérisé en ce que** la liaison amovible (7) est interrompue dans la zone de la face frontale supérieure et/ou inférieure du lit.

6. Lit Boxspring selon au moins l'une quelconque des revendications précédentes, **caractérisé en ce que** les zones de bordure (10, 11) mutuellement associées sont disposées en étant décalées à l'horizontale l'une par rapport à l'autre.

7. Lit Boxspring selon au moins l'une quelconque des revendications 1 à 6, **caractérisé en ce que** sur le sommier Boxspring (1) un habillage de recouvrement (22) est fixé au moyen d'une liaison par fermeture à glissière (23) sur une partie de cadre (20).
